# FASCICULE DE BREVET EUROPEEN

(11) **EP 0 401 691 B1**
(45) Date de publication et mention de la délivrance du brevet: **16.03.1994**
(21) Numéro de dépôt: 90110405.9
(22) Date de dépôt: 01.06.1990
(51) Int. Cl.: B41F 33/00

(54) **Procédé et dispositif de détection des marques de réperage de l'impression dans une presse à imprimer à plusieurs couleurs**
Vorrichtung und Verfahren zum Detektieren von Registermarken in einer Mehrfarbendruckpresse
Method and device for detecting registration marks in a multicolour printing press

(30) Priorité: 08.06.1989 CH 2181/89
(43) Date de publication de la demande: 12.12.1990
(73) Titulaire: BOBST S.A., CH-1001 Lausanne (CH)
(72) Inventeur: Roch, Roger, CH-1304 Cossonay-Ville (CH); Vitous, Vaclav, CH-1030 Bussigny (CH); Kammenos, Panayotis, CH-1183 Bursins (CH)
(74) Mandataire: Colomb, Claude

(56) Documents cités:
- EP-A- 0 127 831
- EP-A- 0 221 472
- WO-A-89/01867

## Description

La présente invention a pour objet un procédé et un dispositif de détection des marques de repérage de l'impression dans une presse à imprimer à plusieurs couleurs travaillant une matière, en bande ou en feuilles, présentant une zone d'impression de l'image et une zone d'impression des signes de contrôle de la qualité de l'impression.

Le problème posé par le repérage des couleurs imprimées par les différents groupes d'une imprimeuse à plusieurs couleurs, notamment les différents groupes imprimeurs d'une presse offset, est bien connu des constructeurs de ces machines qui ont déjà cherché a détecter puis à corriger ces erreurs, afin d'éviter, au maximum, les défauts d'impression provoqués par un mauvais repérage des couleurs.

L'une des solutions qui a été adoptée consiste à imprimer une ou plusieurs marques de repérage, en relation avec l'image imprimée, dans une zone non imprimée de la matière, en bande ou en feuilles, travaillée par la presse à imprimer, par exemple dans le bord de la feuille ou de la bande ou alors, quelquefois, dans un espace séparant deux impressions successives. Ces marques de repérage devant aussi servir à contrôler les erreurs longitudinale et latérale de repérage, sont généralement de forme trapézoïdale et leur détection s'effectue à l'aide d'un dispositif de lecture. Pour contrôler la position de la marque de repérage apposée par un groupe imprimeur avec la position de la marque de repérage appliquée par un autre groupe imprimeur, il faut, premièrement, procéder à l'ouverture d'une fenêtre de lecture dans la zone où l'on prévoit l'emplacement de la marque de repérage. Il convient ensuite de définir la position de cette fenêtre de lecture et de reconnaître, à l'intérieur de celle-ci, une image qui soit effectivement la marque de repérage. L'opération suivante consiste à mesurer la dimension de la marque, dans une zone identique pour toutes les marques successives défilant devant le dispositif de lecture, de façon à connaître l'erreur de repérage existante. Enfin, il faut transformer ces informations de mesure en un signal correcteur qui puisse être utilisé par les organes de correction du repérage. Dans cette solution, la taille des marques de repérage est relativement importante, afin de permettre une bonne lecture. Un dispositif pour obtenir une fenêtre de lecture est décrit en détail dans le brevet CH 548933 et un dispositif de lecture et de reconnaissance des marques de repérage fait l'objet du brevet CH 556738.

Comme nous l'avons déjà mentionné, cette façon de procéder exige des marques de dimension importante pour assurer une détection acceptable des erreurs de position latérale et longitudinale de l'impression. Or, le fait d'admettre des marques de grande dimension conduit inévitablement à une perte importante de matière. En effet, de par la technique actuelle de l'impression, les marques de repérage doivent obligatoirement occuper une zone sans impression, pour pouvoir être différenciées a coup sûr de l'impression elle-même. La zone d'impression des marques de repérage ne peut subsister sur le produit fini et il faut donc prévoir son élimitation, et donc la perte de matière.

La présente invention a pour but d'apporter une solution au problème du déchet de matière lors de l'utilisation de marques de repérage pour corriger les erreurs longitudinale et latérale de l'impression, tout en augmentant considérablement la fiabilité de détection des marques de repérage.

A cet effet, l'invention propose un procédé de détection conforme a ce qu'énonce la revendication 1, ainsi qu'un dispositif pour la mise en oeuvre du procédé conforme à ce qu'énonce la revendication 5.

Le dessin annexé illustre, à titre d'exemple, une forme d'exécution d'un mode de réalisation de l'invention. Dans ce dessin,
La figure 1 représente l'aspect d'une première marque de repérage,
La figure 2 représente une seconde marque de repérage,
La figure 3 représente l'image d'une marque de repérage virtuelle,
La figure 4 est une vue schématique d'un dispositif de détection des marques de repérage,
La figure 5 est un schéma bloc du dispositif de la figure 4, et
La figure 6 est un organigramme fonctionnel du dispositif de la figure 4.

La figure 1 représente l'aspect d'une première marque de repérage imprimée 1 portée par une matière en bande 2 telle que, par exemple, du carton. Cette marque de repérage imprimée 1 est apposée dans une zone appelée zone d'impression des signes de contrôle de qualité de l'impression, par exemple la zone située entre deux images imprimées sur la bande 2 ou alors dans une zone se trouvant en marge de la bande 2 à imprimer. La raison de l'impression de la marque de repérage imprimée 1 dans la zone réservée aux signes de contrôle de l'impression est motivée par le fait que les signes de contrôle de l'impression figurent toujours sur la bande 2 et que, de ce fait, en plaçant les marques de repérage imprimées 1 à cet endroit, on supprime la zone spécifique réservée exclusivement à l'impression des marques de repérage et, par là, on élimine le déchet, en augmentant également la surface utile à imprimer.

La marque de repérage imprimée 1 de la figure 1 se compose de 5 signes 3a à 3e. Ces signes 3a à 3e sont représentés ici comme étant des points répartis en quinconce, à la manière du chiffre cinq porté par la face d'un dé.

La marque de repérage imprimée 1 comporte également trois témoins d'impression de couleur 4a à 4c. Le témoin d'impression de couleur 4a étant celui correspondant au groupe imprimeur appliquant la couleur bleue, le témoin d'impression de couleur 4b étant celui correspondant au groupe imprimeur appliquant la couleur rouge et le témoin d'impression de couleur 4c étant celui correspondant au groupe imprimeur appliquant la couleur jaune. Le groupe imprimeur appliquant la couleur noire, étant dans ce cas le premier groupe imprimeur, sera le groupe de référence et son témoin d'impression de couleur sera représenté par les cinq signes 3a à 3e de la marque de repérage imprimée 1.

Il est bien entendu que l'ordre d'impression des couleurs peut être différent. La figure 1 montre encore, en traits mixtes, des champs de base 5a à 5c que l'on attribue à chacun des témoins d'impression de couleur 4a à 4c. On peut définir, dans ces champs de base 5a à 5c représentés ici de forme sensiblement carrée, un centre géométrique 6a à 6c pour chacun d'eux. Il est également possible de définir le centre géométrique 7a à 7c de chacun des témoins d'impression de couleur 4a à 4c. On pourra, dès lors, pratiquer la mesure de l'erreur de position, en abscisse et en ordonnée, de chacun des témoins d'impression de couleur 4a à 4c par rapport aux centres géométriques 6a à 6c de chacun des champs de base 5a a 5c. Ces erreurs de position prendront, en abscisse, les valeurs Δx à Δx₂, et, en ordonnée, les valeurs Δy à Δy₂.

La figure 2 représente une seconde marque de repérage 8, en tous points identique à la marque de repérage 1 de la figure 1 en ce qui concerne la disposition des signes 9a à 9e. La seconde marque de repérage diffère de la première par la position occupée par les témoins d'impression de couleur 10 à 10c qui sont disposés ici à l'extérieur des cinq signes 9a à 9e composant la marque de repérage 8. Cette disposition des témoins d'impression de couleur 10a à 10c se rencontre, par exemple, au démarrage de la machine, ce qui peut être assimilé à une période transitoire pendant laquelle l'erreur de repérage peut être plus grande qu'en régime normal de croisière. Il faut, cependant, être capable de détecter ces erreurs de position des témoins d'impression de couleur 10a à 10c afin de faire passer le dispositif du régime transitoire au régime de croisière. Pour ce faire, on procede à l'agrandissement des champs de base 5a à 5c de la figure 1. Cet agrandissement va définir les champs agrandis 11 à 11c. On définira également la position des centres géométriques 12a à 12c de chacun des témoins d'impression de couleur 10a à 10c. On pourra ensuite calculer, en abscisse et en ordonnée, les erreurs de position de chaque témoin d'impression de couleur 10a à 10c par rapport aux centres géométriques 6a à 6c de chacun des champs de base 5a à 5c. Ces erreurs de position prendront, en abscisse, les valeurs Δx¹ à Δx¹₂ et, en ordonnée, les valeurs Δy¹ à Δy¹₂.

La figure 3 représente l'image d'une marque de repérage virtuelle de référence 13 que l'on a placée, pour des raisons de clarté de la figure, dans un carré en traits pointillés 14. Cette marque de repérage virtuelle de référence 13 comporte le même nombre de signes 15a à 15e que la marque de repérage imprimée 1 ou 8. La disposition de ces signes 15a à 15e, dans la marque de repérage virtuelle de référence 13, est identique à celle de la marque de repérage imprimée 1 ou 8. Il se peut, toutefois, qu'une différence de position entre les signes de la marque de repérage virtuelle de référence 13 et les signes de la marque de repérage imprimée 1 ou 8 se présente. Dans ce cas, ainsi que nous le verrons plus avant, une adaptation du comparateur d'images sera réalisée de façon à supporter une valeur d'écart admissible entre ces différents signes.

La figure 4 est une vue schématique d'un dispositif de détection des marques de repérage destiné à traiter une bande imprimée recto-verso. A cet effet, le dispositif comporte une première caméra à grande vitesse et faible aberration optique 16 associée à un flash 17 pour le recto de la bande, et une seconde caméra 23 associée à un flash 24 pour le verso de la bande. Les caméras 16 et 23 sont connectées à un dispositif de traitement d'images 18 équipé d'un moniteur de visualisation d'images 19. Le dispositif de traitement d'images est relié à une unité centrale 20 avantageusement choisie comme étant un ordinateur personnel du type PC - AT ou similaire. L'unité centrale 20 comprend un interface 21 de traitement des informations relatives aux conditions de fonctionnement de la machine qui sont, elles-mêmes, enregistrées dans un organe de conditionnement 22 des informations "machine". Cet organe de conditionnement 22 reçoit, de la machine, une information "INDEX" provenant d'un générateur d'impulsions monté sur le cylindre imprimeur de la machine. Cette information "INDEX" correspond à une position "zéro" du générateur d'impulsions et servira à calculer, à l'aide d'un compteur d'impulsions, le nombre d'impulsions séparant cette position "INDEX" par rapport à l'image du cliché du cylindre imprimeur. Le générateur d'impulsions et le compteur n'ont pas été représentés sur cette figure.

L'organe de conditionnement 22 reçoit aussi une information P relative au moment auquel devra s'effectuer la commande du flash 17 respectivement 24. Cette information provient d'un générateur d'impulsions couplé au compteur (non représentés) et sera définie en fonction de la valeur émise pour l'information "INDEX". L'organe de conditionnement 22 émettra, simultanément et dans l'ordre, un signal de choix de la caméra SCAM, un signal de demande de commande de flash DCFL et recevra, si les conditions sont acceptables, un signal de quittance SQ. Le signal de quittance SQ ayant été reçu, l'organe de conditionnement 22 émettra alors l'ordre de flash OFL₁ ou l'ordre de flash OFL₂ suivant que la caméra 16 ou la caméra 23 aura été sélectionée. Le signal OFL₁ sera transmis au circuit de commande 25 du flash 17 et le signal OFL₂ sera transmis au circuit de commmande 26 du flash 24. La liaison entre le dispositif de traitement de l'image 18 et l'unité centrale 20 est réalisée à l'aide d'un câble RS 232 alors que l'unité centrale 20 est connectée à l'organe de conditionnement 22 à l'aide d'un réseau BNET.

La figure 5 est un schéma bloc du dispositif de la figure 4, montrant en détail les éléments constituant le dispositif de détection des marques de repérage. Cette figure reprend pour mémoire les organes de lecture des marques de repérage, c'est-à-dire les caméras 16 et 23, leur flash respectif 17 et 24 ainsi que leur circuit de commande 25 et 26. L'unité centrale 20, son interface 21 et l'organe de conditionnement 22 sont aussi représentés.

Le dispositif de traitement d'images 18 est représenté en traits pointillés. Ce dispositif de traitement d'images 18 comprend un digitaliseur 27 connecté à une mémoire 28 dans laquelle est prévu un circuit générateur 29 pour la marque de repérage virtuelle de référence 13. Le dispositif de traitement d'image 18 comprend également une unité de discrimination 30 composée d'un générateur de champ de base 31, un agrandisseur de champ de base 32, un comparateur d'images 33, un calculateur du centre géométrique de champ de base 34, un détecteur de témoin d'impression de couleur 35, un calculateur du centre géométrique de témoin d'impression de couleur 36 et, enfin, un comparateur de position des centres géométriques 37 pour établir la reconnaissance des erreurs de position entre le centre géométrique du champ de base et le centre géométrique du témoin d'impression de couleur. L'unité de discrimination 30 est suivie d'un transmetteur de signaux 38 qui lui servira d'étage de sortie.

La figure 6 est un organigramme fonctionnel du dispositif de la figure 4 auquel nous allons nous référer ci-après pour expliquer le fonctionnement du dispositif de détection des marques de repérage. Ce fonctionnement est le suivant :
Dans un premier temps, il convient de lire la marque de repérage imprimée. Pour ce faire, il faut commander le flash et la caméra, ce qui s'effectuera à l'aide des signaux provenant de l'organe de conditionnement 22 (voir figure 5). L'image qui aura été lue sera ensuite digitalisée. On recherchera alors, sur la base de cette digitalisation, s'il s'agit bien d'une marque de repérage, en comparant l'image digitalisée avec une marque de repérage virtuelle de référence. On donnera une marque de sécurité de lecture pour tous les signes composant la marque de repérage virtuelle de référence, de façon à admettre une certaine distorsion entre l'image lue et l'image de référence. Ainsi, nous référant aux figures 1 et 3, il conviendra, pour que l'on soit en présence d'une marque de repérage, que les signes 3a à 3e de la marque de repérage imprimée 1 soient en correspondance avec les signes 15a à 15e de la marque de repérage virtuelle de référence 13. Cette correspondance étant établie, nous admettrons que la marque de référence ait été trouvée. Il conviendra, alors, de définir des champs de base 5a à 5c afin de pouvoir rechercher, dans ceux-ci, l'existence d'un témoin d'impression de couleur 4a à 4c.

Une fois les champs de base 5a à 5c définis, on calculera la position de leurs centres géométriques 6a à 6c et on la mémorisera. On recherchera ensuite, dans chaque champ de base 5a à 5c, l'existence d'un témoin d'impression de couleur 4a à 4c. Les témoins d'impression de couleur 4a à 4c ayant été trouvés, il conviendra de définir leur centre géométrique 7a à 7c. Enfin, on calculera les écarts de position Δx à Δx₂ et Δy à Δy₂ et l'on enverra le résultat de ces mesures à l'unité centrale 20 qui agira sur l'organe de correction de l'erreur de repérage de la presse à imprimer.

Dans le cas du régime transitoire, c'est-à-dire lors du démarrage de la presse à imprimer, il conviendra d'agrandir les champs de base 5a à 5c, de façon à pouvoir détecter des témoins d'impression de couleur situés hors de la zone des champs de base 5a à 5c. Ainsi, l'existence de la marque de repérage ayant été trouvée et reconnue conforme, les champs de base 5a à 5c définis et leur centre géométriques 6a à 6c calculés, le système ayant donné une information "témoin d'impression de couleur non trouvé", il sera nécessaire d'agrandir les champs de base 5a à 5c, de façon à les transformer en champs agrandis 11a à 11c (voir figure 2). On recherchera alors, à l'intérieur de ces champs agrandis 11a à 11c, l'existence de témoins d'impression de couleur 10a à 10c. Ceux-ci ayant été trouvés, on définira leur centre géométrique 12a à 12c et l'on calculera les écarts de position Δx¹ à Δx¹₂ et Δy¹ à Δy¹₂ des centres géométriques 12a à 12c des témoins d'impression de couleur 10a à 10c par rapport aux centres géométriques 6a à 6c des champs de base 5a à 5c. On enverra ensuite ces résultats sur l'unité centrale 20 qui commandera l'organe de correction du repérage de la presse à imprimer. Le régime permanent ou de croisière s'établira automatiquement par la suite, lorsque les témoins d'impression de couleur seront détectés dans les zones définies par les champs de base 5a à 5c.

Dans le cas où la marque de repérage imprimée 1 ne peut être comparée avec la marque de repérage virtuelle de référence 13, le système émettra un message "marque non trouvée" signifiant la fin de la procédure qui devra alors être recommencée.

Dans le cas où, même après avoir procédé à l'agrandissement des champs de base 5a à 5c, aucun témoin d'impression de couleur 4a à 4c n'est trouvé, le système émettra un message "témoin non trouvé" signifiant aussi la fin de la procédure qui devra être recommencée.

Dans la présente description, on a utilisé, pour la lecture des marques de repérages imprimées, une caméra à grande vitesse et faible aberration optique, les marques de repérage imprimées étant encore visibles à l'oeil nu. On pourrait, cependant, imaginer d'utiliser des caméras encore plus performantes qui permettraient alors de lire des marques de repérage imprimées que l'oeil humain serait incapable de déceler.

## Revendications

1. Procédé de détection des marques de repérage de l'impression dans une presse à imprimer à plusieurs couleurs travaillant une matière en bande ou en feuilles présentant une zone d'impression de l'image et une zone d'impression des signes de contrôle de la qualité de l'impression, caractérisé en ce qu'il consiste successivement :
- à comparer une marque de repérage imprimée (1) présentant au moins deux signes de reconnaissance (3a à 3e) et un témoin d'impression de couleur (4a à 4c ou 10a à 10c) avec une marque de repérage de référence (13), de configuration semblable, ne comportant que les signes de reconnaissance (15a à 15e),
- à définir au moins un champ de base (5a à 5c) pour la lecture du témoin d'impression de couleur (4a à 4c ou 10a à 10c) par signe de reconnaissance (3a à 3e ou 9a à 9e),
- à calculer et mémoriser le centre géométrique (6a à 6c) de chaque champ de base (5a à 5c) pour la lecture du témoin d'impression de couleur (4a à 4c ou 10a à 10c),
- à rechercher successivement, dans chaque champ de base (5a à 5c), le témoin d'impression de couleur (4a à 4c ou 10a à 10c),
- à calculer et mémoriser le centre géométrique (7a à 7c ou 12a à 12c) de chacun des témoins d'impression de couleur (4a à 4c ou 10a à 10c) qui ont été trouvés,
- à mesurer, en abscisse et en ordonnée, les écarts de position (Δx, Δy) entre le centre géométrique (6a à 6c) du champ de base (5a à 5c) et le centre géométrique (7a à 7c ou 12a à 12c) du témoin d'impression de couleur (4a à 4c ou 10a à 10c),
- à transformer les mesures obtenues pour les écarts de position (Δx, Δy) en valeurs de commande que l'on utilise pour agir sur des organes de correction des erreurs de repérage de l'impression.

2. Procédé selon la revendication 1, caractérisé en ce que l'on compare une marque de repérage imprimée (1) dans la zone d'impression des signes de contrôle de la qualité de l'impression avec une marque de repérage virtuelle de référence (13) préalablement mémorisée.

3. Procédé selon la revendication 2, caractérisé en ce que l'on compare une marque de repérage (1) imperceptible à l'oeil nu avec une marque de repérage virtuelle de référence (13) préalablement mémorisée.

4. Procédé selon la revendication 1, caractérisé en ce qu'après avoir défini un champ de base (5a à 5c) pour la lecture du témoin d'impression de couleur (4a à 4c ou 10a a 10c), on agrandisse ledit champ de base (5a à 5c) en conservant, comme centre du nouveau champ (11a à 11c) ainsi défini, le centre géométrique (6a à 6c) du champ de base (5a à 5c).

5. Dispositif pour la mise en oeuvre du procédé selon les revendications 1 à 4, caractérisé en ce qu'il comprend des moyens pour éclairer et lire la marque de repérage imprimée (1), des moyens pour générer et mémoriser une marque de repérage virtuelle de référence (13), des moyens de comparaison pour établir la reconnaissance entre la marque de repérage imprimée (1) et la marque de repérage virtuelle de référence (13), des moyens pour définir, dans les moyens de comparaison, au moins un champ de base (5a à 5c) pour la lecture d'un témoin d'impression de couleur (4a à 4c ou 10a à 10c), des moyens pour calculer et mémoriser le centre géométrique (6a à 6c) de chaque champ de base (5a à 5c), des moyens pour détecter dans chaque champ de base (5a à 5c) ledit témoin d'impression de couleur (4a à 4c ou 10a à 10c), des moyens pour calculer et mémoriser le centre géométrique (7a à 7c ou 12a à 12c) du témoin d'impression de couleur (4a à 4c ou 10a à 10c) detecté, des moyens pour mesurer, en abscisse et en ordonnée, les écarts de position (Δx, Δy) entre le centre géométrique (6a à 6c) d'un champ de base (5a à 5c) et le centre géométrique (7a à 7c ou 12a à 12c) du témoin d'impression de couleur (4a à 4c ou 10a à 10c) détecté dans celui-ci, des moyens pour agrandir ledit champ de base (5a à 5c) et des moyens pour transformer les mesures des écarts de position (Δx, Δy), entre le centre géométrique (6a à 6c) du champ de base (5a à 5c) et le centre géométrique (7a à 7c ou 12a à 12c) du témoin d'impression de couleur (4a à 4c ou 10a à 10c), en valeurs utilisables pour agir sur les organes de correction des erreurs de repérage.

6. Dispositif selon la revendication 5, caractérisé en ce que les moyens pour éclairer et lire la marque de repérage (1) sont constitués par un flash (17, 24) associé à une caméra à grande vitesse et à faible aberration optique (16, 23).

7. Dispositif selon la revendication 5, caractérisé en ce que les moyens pour générer et mémoriser la marque de repérage virtuelle de référence (13), les moyens de comparaison de la marque imprimée (1) avec la marque de repérage virtuelle de référence (13), les moyens pour définir, dans lesdits moyens de comparaison, un champ de base (5a à 5c) pour la lecture d'un témoin d'impression de couleur (4a à 4c ou 10a à 10c), les moyens pour agrandir ledit champ de base (5a à 5c) sont constitués par un dispositif de traitement des images (18) comprenant un digitaliseur (27) relié à une mémoire (28) comportant un générateur (29) de marque de repérage virtuelle de référence (13) connectée à un comparateur d'images (33) recevant l'image de la marque de repérage imprimée (1) digitalisée et l'image de la marque de repérage virtuelle de référence (13) et émettant une information de similarité des images comparées, transmise, en cas de similarité, à un générateur (31) de champ de base (5a à 5c) relié à un calculateur (34) du centre géométrique (6a à 6c) dudit champ de base (5a à 5c) et mémorisant les informations relatives à la position dudit centre géométrique (6a à 6c), ledit générateur (31) de champs de base (5a à 5c) étant couplé, d'une part, à un détecteur (35) de temoin d'impression de couleur (4a à 4c ou 10a à 10c) émettant une information relative à la présence d'un témoin d'impression de couleur (4a à 4c ou 10a à 10c) dans le champ de base (5a à 5c) qui est transmise à un calculateur (36) du centre géométrique (7a à 7c ou 12a à 12c) du témoin d'impression de couleur (4a à 4c ou 10a à 10c), qui mémorise cette information, et, d'autre part, à un agrandisseur (32) de champ de base (5a à 5c), ledit détecteur (35) de témoin d'impression de couleur (4a à 4c ou 10a à 10c) étant, quant à lui, relié à un comparateur de position (37) des centres géométriques (6a à 6c) des champs de base (5a à 5c) et des centres géométriques (7a à 7c ou 12a à 12c) des témoins d'impression de couleur (4a à 4c ou 10a à 10c), ledit comparateur de position (37) transmettant les écarts de position (Δx, Δx¹, Δy, Δy¹) entre les centres géométriques (6a à 6c, 7a à 7c ou 12a à 12c) à un transmetteur de signaux (38) connecté à une unité centrale (20) gérant une unité de correction de repérage au travers d'un organe de conditionnement (22).

## Claims

1. Method for detecting registration marks in a multicolour printing press processing webs or sheets with an area for printing the image and another area for printing the marks allowing to check the print accuracy, characterized by its being successively capable of:
- comparing a printed registration mark (1) with at least two recognition signs (3a to 3e) and a colour pilot mark (4a to 4c or 10a to 10c) with a virtual referential registration mark (13) of similar configuration, though including only the recognition signs (15a to 15e);
- determining at least a basic area (5a to 5c) for scanning the colour pilot mark (4a to 4c or 10a to 10c) for each recognition sign (3a to 3e or 9a to 9e);
- calculating and memorizing the geometric centre (6a to 6c) of every basic area (5a to 5c) for scanning the colour pilot mark (4a to 4c or 10a to 10c);
- successively detecting the colour pilot marks (4a to 4c or 10a to 10c) within every basic area (5a to 5c);
- calculating and memorizing the geometric centre (7a to 7c or 12a to 12c) of every colour pilot mark (4a to 4c or 10a to 10c) detected;
- measuring along both the ordinate and abscissa axes the off-line positions (Δx, Δy) between the geometric centre (6a to 6c) of the basic area (5a to 5c), and the geometric centre (7a to 7c or 12a to 12c) of the colour pilot mark (4a to 4c or 10a to 10c);
- converting the measurments taken from the off-line positions (Δx, Δy) into control values to be used for acting on the misregister correction appliance.

2. Method according to claim 1, characterized by the comparison of registration marks (1) printed into the print area containing the print accuracy control signs to virtual referential registration marks (13) previously memorized.

3. Method according to claim 2, characterized by the comparison of registration marks (1) invisible to the naked eye to virtual referential registration marks (13) previously memorized.

4. Method according to claim 1, characterized by the fact that after determining a basic area (5a to 5c) for scanning the colour pilot mark (4a to 4c or 10a to 10c), the said basic area (5a to 5c) is enlarged, though with geometric centre (6a to 6c) of the basic area (5a to 5c) kept as centre of the new area (11a to 11c) thus determined.

5. Device for the execution of the method according to the claims 1 to 4, characterized by its comprising means for illuminating and scanning the printed registration mark (1), means for generating and memorizing a virtual referential registration mark (13), means for comparison enabling the recognition between the printed registration mark (1) and the virtual referential registration mark (13), means for determining within the limits of the means for comparison, at least one basic area (5a to 5c) for scanning a colour pilot mark (4a to 4c or 10a to 10c), means for calculating and memorizing the geometric centre (6a to 6c) of every basic area (5a to 5c), means for detecting in every basic area (5a to 5c) the said colour pilot mark (4a to 4c or 10a to 10c), means for calculating and memorizing the geometric centre (7a to 7c or 12a to 12c) of the colour pilot mark (4a to 4c or 10a to 10c) detected, means for measuring both along in the abscissa and ordinate axes the off-line positions (Δx, Δy) between the geometric centre (6a to 6c) of the basic area (5a to 5c) and the geometric centre (7a to 7c or 12a to 12c) of the colour pilot mark (4a to 4c or 10a to 10c) detected in the latter area, means for enlarging the said basic area (5a to 5c) and means for converting the off-line position measurements (Δx, Δy) gathered between the geometric centre (6a to 6c) of the basic area (5a to 5c) and the geometric centre (7a to 7c or 12a to 12c) of the colour pilot mark (4a to 4c or 10a to 10c) into control values to be used for acting on the misregister correction appliance.

6. Device according to claim 5, characterized by its means enabling the illumination and scanning of the registration marks (1) consisting of a flash projector (17, 24) operating jointly with a low-aberration high-speed camera (16, 23).

7. Device according to claim 5, characterized by its means for generating and memorizing virtual referential registration marks (13), means for comparing registration marks (1) with virtual referential registration marks (13), means for determining, within the limits of the said means for comparison, a basic area (5a to 5c) for scanning a colour pilot mark (4a to 4c or 10a to 10c) and means for enlarging the said basic area (5a to 5c) consist of an image processor (18) comprising a digitaliser (27) acting jointly with a memory (28) and including a generator (29) generating virtual referential registration marks (13), the said memory being connected to an image comparator (33) receiving the images of the digitalised registration marks (1) printed and the image of the virtual referential registration marks (13) and emitting a signal of similarity of the compared images, which signal, in case of similarity, is transmitted to a generator (31) for the basic area (5a to 5c), connected to a calculator (34) for the geometric centre (6a to 6c) of the said basic area (5a to 5c) and memorizing the data concerning the position of the said geometric centre (6a to 6c), the said generator (31) for the basic area (5a to 5c) being coupled, on the one hand, to a detector (35) of colour pilot marks (4a to 4c or 10a to 10c), emitting signals indicating the presence of a colour pilot mark (4a to 4c or 10a to 10c) within the basic area (5a to 5c) and retransmitted to a calculator (36) for the geometric centre (7a to 7c or 12a to 12c) of the colour pilot mark (4a to 4c or 10a to 10c), memorizing such signals, and, on the other hand, to an enlarger (32) for the basic area (5a to 5c), the said detector (35) for the colour pilot mark (4a to 4c or 10a to 10c) being connected to a position comparator (37) for the geometric centres (6a to 6c) of the basic areas (5a to 5c) and for the geometric centres (7a to 7c or 12a to 12c) of the colour pilot marks (4a to 4c or 10a to 10c), the said position comparator (37) transmitting the off-line positions (Δx, Δx', Δy, Δy') appearing between the geometric centres (6a to 6c, 7a to 7c or 12a to 12c) to a signal transmitter (38) connected to a central unit (20) controlling a misregister correction appliance through a conditioner (22).

## Patentansprüche

1. Verfahren zum Detektieren von Registermarken in einer Mehrfarbendruckpresse zum Verarbeiten von bahn- oder bogenartigem Werkstoff mit einem Druckbereich für das Motiv und einem Druckbereich für die Druckqualitätskontrollzeichen, dadurch gekennzeichnet, dass das Verfahren darin besteht nacheinander :
- eine gedruckte Registermarke (1) mit wenigstens zwei Erkennungszeichen (3a bis 3e) sowie einen Farbdruckzeugen (4a bis 4c oder 10a bis 10c) mit Bezugsregistermarke (13) gleicher Form jedoch nur mit Erkennungszeichen (15a bis 15e) zu vergleichen,
- wenigstens ein Grundfeld (5a bis 5c) zum Detektieren eines Farbdruckzeugen (4a bis 4c oder 10a bis 10c) pro Erkennungszeichen (3a bis 3e oder 9a bis 9e) zu definieren,
- die geometrische Mitte (6a bis 6c) jedes Grundfelds (5a bis 5c) zum Detektieren des Farbdruchzeugen (4a bis 4c oder 10a bis 10c) zu berechnen und zu speichern,
- in die einzelnen Grundfelder (5a bis 5c) auf die Farbdruckzeugen (4a bis 4c oder 10a bis 10c) nacheinander abzusuchen,
- die geometrische Mitte (7a bis 7c oder 12a bis 12c) der einzelnen detektierten Farbdruckzeugen (4a bis 4c oder 10a bis 10c) zu berechnen und zu speichern,
- die Positionsabweichungen (Δx, Δy) zwischen der geometrischen Mitte (6a bis 6c) des Grundfelds (5a bis 5c) und der geometrischen Mitte (7a bis 7c oder 12a bis 12c) des Farbdruckzeugen (4a bis 4c oder 10a bis 10c) auf den Abszissen- und Ordinatenachsen zu messen,
- die Messergebnisse der Positionsabweichungen (Δx, Δy) in Steuerwerte zum Einwirken auf die Registerfehlerkorrekturorgane umzuwandeln.

2. Verfahren gemäss Patentanspruch 1, dadurch gekennzeichnet, dass eine im Druckbereich der Druckqualitätskontrollzeichen aufgedruckte Registermarke (1) mit einer vorgängig gespeicherten, theoretischen Bezugsregistermarke (13) verglichen wird.

3. Verfahren gemäss Patentanspruch 2, dadurch gekennzeichnet, dass eine von blossem Auge nicht sichtbare Registermarke (1) mit einer vorgängig gespeicherten, theoretischen Bezugsregistermarke (13) verglichen wird.

4. Verfahren gemäss Patentanspruch 1, dadurch gekennzeichnet, dass nach der Definierung eines Grundfelds (5a bis 5c) zum Detektieren der Farbdruckzeugen (4a bis 4c oder 10a bis 10c) das besagte Grundfeld (5a bis 5c) vergrössert wird, wobei die geometrische Mitte (6a bis 6c) des Grundfelds (5a bis 5c) als Mitte des neudefinierten, vergrösserten Felds (11a bis 11c).

5. Vorrichtung zur Durchführung des Verfahrens gemäss den Patentansprüchen 1 bis 4, dadurch gekennzeichnet, dass sie Mittel zum Beleuchten und Detektieren der aufgedruckten Registermarke (1), Mittel zum Erzeugen und Speichern einer theoretischen Bezugsregistermarke (13), Vergleichsmittel zur Festellung der Übereinstimmung der aufgedruckten Registermarke (1) mit der theoretischen Bezugsregistermarke (13), Mittel zum Definieren durch die Vergleichsmittel wenigstens eines Grundfelds (5a bis 5c) zum Detektieren eines Farbdruckzeugen (4a bis 4b oder 10a bis 10c), Mittel zum Berechnen und Speichern der geometrischen Mitte (6a bis 6c) der einzelnen Grundfelder (5a bis 5c), Mittel zum Detektieren des besagten Farbdruckzeugen (4a bis 4c oder 10a bis 10c) in den einzelnen Grundfeldern (5a bis 5c), Mittel zum Berechnen und Speichern der geometrischen Mitte (7a bis 7c oder 12a bis 12c) des Farbdruckzeugen (4a bis 4c oder 10a bis 10c), Mittel zum Messen der Positionsabweichungen (Δx, Δy) zwischen der geometrischen Mitte (6a bis 6c) eines Grundfelds (5a bis 5c) und der geometrischen Mitte (7a bis 7c oder 12a bis 12c) des im Grundfeld detektierten Farbdruckzeugen (4a bis 4c oder 10a bis 10c) auf den Abszissen und Ordinatenachsen, Mittel zum Vergrössern des besagten Grundfelds (5a bis 5c) und Mittel zum Umwandeln der Messergebnisse der Positionsabweichungen (Δx, Δy) zwischen der geometrischen Mitte (6a bis 6c) des Grundfelds (5a bis 5c) und der geometrischen Mitte (7a bis 7c oder 12a bis 12c) des Farbdruckzeugen (4a bis 4c oder 10a bis 10c) in Steuerwerte zum Einwirken auf die Registerfehlerkorrekturorgane umzuwandeln, umfassen.

6. Vorrichtung gemäss Patentanspruch 5, dadurch gekennzeichnet, dass die Mittel zum Beleuchten und Detektieren der Registermarke (1) aus einem mit einer optisch schwach verzerrten Hochgeschwindigkeitskamera (16, 23) zusammenwirkenden Blitzlicht (17, 24) bestehen.

7. Vorrichtung gemäss Patentanspruch 5, dadurch gekennzeichnet, dass die Mittel zum Erzeugen und Speichern der theoretischen Bezugsregistermarke (13), die Mittel zum Vergleichen der Registermarke (1) mit der theoretischen Bezugsregistermarke (13), die Mittel zum Definieren durch die besagten Vergleichsmittel eines Grundfelds (5a bis 5c) zum Detektieren eines Farbdruckzeugen (4a bis 4c oder 10a bis 10c) und die Mittel zum Vergrössern des besagten Grundfelds (5a bis 5c) eine Bildverarbeitungsvorrichtung (18) mit einem Digitalisierer (27) in Verbindung mit einem Speicher (28), welcher einen Generatorkreis (29) für die theoretische Bezugsregistermarke (13) einschliesst und mit einem Bildvergleicher (33) verbunden ist, der das Bild der aufgedruckten, digitalisierten Registermarke (1) sowie das Bild der theoretischen Bezugsregistermarke (13) empfängt und eine Meldung bezüglich Gleichheit der verglichenen Bilder sendet, die bei Übereinstimmung einem Generator (31) des Grundfelds (5a bis 5c) zugeleitet wird, der mit einem Berechner (34) der geometrischen Mitte (6a bis 6c) des Grundfelds (5a bis 5c) verbunden ist und Meldungen betreffend die Position der besagten geometrischen Mitte (6a bis 6c) speichert, wobei der besagte Generator (31) des Grundfelds (5a bis 5c) einerseits mit einem Leser (35) des Farbdruckzeugen (4a bis 4c oder 10a bis 10c), der eine Meldung betreffend das Vorhandensein eines Farbdruckzeugen (4a bis 4c oder 10a bis 10c) im Grundfeld (5a bis 5c) einem Berechner (36) der geometrischen Mitte (7a bis 7c oder 12a bis 12c) des Farbdruckzeugen (4a bis 4c oder 10a bis 10c) zwecks Speicherung zuleitet, und andererseits mit einem Vergrösserer (32) des Grundfelds (5a bis 5c) gekoppelt ist, wobei der besagte Leser (35) des Farbdruckzeugen (4a bis 4c oder 10a bis 10c) mit einem Vergleicher (37) für die Position der geometrischen Mitten (6a bis 6c) der Grundfelder (5a bis 5c) und der geometrischen Mitten (7a bis 7c oder 12a bis 12c) der Farbdruckzeugen (4a bis 4c oder 10a bis 10c) verbunden ist, während der besagte Positionsvergleicher (37) die Positionsabweichungen (Δx, Δx', Δy, Δy') zwischen den geometrischen Mitten (6a bis 6c, 7a bis 7c oder 12a bis 12c) einem Signalübermittler (38) zuleitet, der mit einer zentralen Einheit (20) zur Steuerung eines Registerfehlerkorrekturorgans über ein Verarbeitungsorgan (22) verbunden ist, umfassen.
